# EUROPÄISCHE PATENTSCHRIFT

(11) **EP 2 771 532 B1**
(45) Veröffentlichungstag und Bekanntmachung des Hinweises auf die Patenterteilung: **22.07.2015**
(21) Anmeldenummer: 12812848.5
(22) Anmeldetag: 17.12.2012
(51) Int. Cl.: E21B 7/26, E21B 21/08

(54) **SCHMIERMITTELVERSORGUNG EINER BOHRUNG ZUM VERLEGEN EINER ROHRLEITUNG**
LUBRICANT SUPPLY OF A BORE FOR LAYING A PIPELINE
ALIMENTATION EN LUBRIFIANT D'UN FORAGE DESTINÉ À LA POSE D'UNE CANALISATION

(30) Priorität: 08.02.2012 DE 102012002342; 09.02.2012 DE 102012002417
(43) Veröffentlichungstag der Anmeldung: 03.09.2014
(73) Patentinhaber: Herrenknecht AG, 77963 Schwanau (DE)
(72) Erfinder: PRAETORIUS, Steffen, 77963 Schwanau (DE); REIN, Christian, 79100 Freiburg (DE); PETERS, Marc, 79108 Freiburg (DE)
(74) Vertreter: Wetzel, Philipp
(86) Internationale Anmeldenummer: PCT/EP2012/005197
(87) Internationale Veröffentlichungsnummer: WO 2013/117208

(56) Entgegenhaltungen:
- DE-B3- 10 356 696
- DE-C1- 19 749 771

## Beschreibung

Die Erfindung betrifft ein Verfahren zum Durchführen einer Bohrung, bei dem eine Bohrvorrichtung von einem Startpunkt mit Krafteinleitung über einen Rohrstrang zu einen Zielpunkt entlang einer Bohrstrecke bewegt wird, wobei beim Bohren ein Ringraum zwischen Gestein und Rohrstrang entsteht, der mit einem Schmiermittel gefüllt ist, wobei das Schmiermittel über wenigstens eine Schmiermittelleitung mit Pumpe dem Ringraum zugeführt wird, und ein System zum Zuführen von Schmiermittel in einem Ringraum einer Bohrung zum Verlegen einer Rohrleitung mit einer Hauptabgabestelle mit wenigstens einem schaltbaren Ventil, mit wenigstens einer Nachfüllabgabestelle, mit wenigstens einem Schmiermittelabgabepunkt, mit wenigstens einem schaltbaren Ventil, wobei wenigstens eine Leitung und eine Pumpe zum Transport des Schmiermittels zu den Abgabestellen vorgesehen sind.

In der Vergangenheit wurden zahlreiche. Verfahren und Vorrichtungen entwickelt, um Rohrleitungen grabenlos im Boden zu verlegen und somit sensible Bereiche an der Geländeoberfläche zu unterqueren, für die eine Verlegung im offenen Rohrgraben aus technischen, ökologischen, rechtlichen oder wirtschaftlichen Gründen nicht möglich oder angeraten erschien. Dies kann z.B. dort der Fall sein, wo die Oberfläche im Verlegungsbereich mit schweren Baumaschinen nicht befahren werden kann (z.B. Moore, Gewässer) oder wo aus ökologischer Sicht keine Baugenehmigung erteilt werden kann (z.B. in Naturschutzgebieten) oder wo der Einsatz der konventionellen Verlegetechniken zu teuer würde (z.B. bei großen Verlegetiefen und hohem Grundwasserstand).

Es hat sich eine Einteilung der Verfahren an Hand der Steuerbarkeit (gesteuerte/ungesteuerte Verfahren), der Bodenbehandlung (Bodenverdrängung/Bodenentnahme), des Bohrkleintransports (mechanisch, hydraulisch) sowie der Anzahl der Arbeitsschritte (Pilotbohrung, Aufweitbohrung, Einzieh- bzw. Einschubvorgang) bewährt. Weitere Unterscheidungsmerkmale sind z.B. die grundsätzliche geometrische Ausbildung der Bohrachse (geradlinig, gekrümmt) sowie die mittels des jeweiligen Verfahrens zu verlegenden Rohrmaterialien (z.B. Beton, PE, Guss, Stahl etc.). Außerdem sind auch die erreichbaren Bohrungsdimensionen (Länge, Durchmesser, Volumen) mitunter schon geeignet, bestimmte Verfahren der gleichen oder einer anderen Gruppe von Verfahren zuzuordnen.

Ein bekanntes Verfahren ist das Microtunneling (MT). Hierbei wird in der Regel aus einem Startschacht oder einer Startbaugrube heraus eine gesteuerte, mitunter gekrümmte Bohrung zu einem Zielschacht oder einer Zielbaugrube erstellt. Charakteristisch für dieses Verfahren ist, dass Pilotbohrung, Aufweitbohrung und Einschubvorgang der Rohre in einem einzigen Arbeitsschritt verwirklicht werden. Dieser kombinierte Arbeitsschritt wird grundsätzlich schiebend bzw. drückend aus dem Startschacht bzw. der Startbaugrube heraus durchgeführt und die nicht zugfest miteinander verbundenen Vortriebsrohre entsprechen in der Regel gleichzeitig den zu verlegenden Produktrohren.

Zum Durchführen solcher Bohrungen ist es notwendig, eine effektive Schmierung zwischen Außenseite des Rohrstrangs und dem Gebirge bereit zu stellen. Über das Schmiermittel wird ein Schmierfilm zwischen Vortriebsrohr und umgebenden Untergrund erzeugt. Gleichzeitigt stützt das Schmiermittel den Untergrund. Hierdurch wird die Mantelreibung zwischen Untergrund und Vortriebsrohr stark reduziert. Ist ein durchgehender Schmierfilm vorhanden, ist es möglich, große Abschnitte oder den ganzen Rohrstrangs als Ganzes vorzugschieben. Der Einsatz von Dehnern im Rohrstrang kann entfallen, wodurch Zeit eingespart und eine effektive Vortriebsleistung erreicht wird.

Bei einer Unterversorgung des Ringraums mit Schmiermittel kann es zu Anlagerung des Bodens an das Vortriebsrohr oder zur Einspülung von Feinteilen aus der Abbaukammer kommen. Dies führt zu stark erhöhter Mantelreibung, was dazu führen kann, dass es nicht mehr ohne Weiteres möglich ist, die entsprechenden Vortriebslängen zu erreichen oder auf einmal es doch notwendig wird, Dehner-Stationen einzusetzen. Ist eine Überversorgung mit Schmiermittel im Ringraum vorhanden, können negative Effekte wie beispielsweise Ausbläser oder die Blockierung des Rohrstrangs bedingt durch den Überdruck im Ringraum auftreten.

Im Wesentlichen wird der Hauptteil des Schmiermittels entweder im oder hinter dem Bohrkopf oder dem Bohrschild der Bohrvorrichtung eingebracht. Hierfür ist eine Abgabestelle, die beispielsweise schaltbare Ventile aufweist, an oder hinter der Bohrvorrichtung vorgesehen. Das Schalten der Ventile erfolgt beispielsweise elektromotorisch oder alternativ mit Druckluft- oder Hydrauliksystemen. Im Rohrstrang ist eine Leitung vorgesehen, die mit den Ventilen verbunden ist. Die Leitung selber ist mit einer Pumpe und einem Tanksystem verbunden, aus dem das Schmiermittel zu den Ventilen zugeführt wird. Zusätzlich werden in Abständen zwischen den Rohrleitungen des Rohrstrangs Abgabestationen vorgesehen, die ebenfalls Ventile aufweisen und an die Hauptleitung ebenfalls zur Abgabe von Schmiermittel angeschlossen sind. Auch diese Ventile sind schaltbar.

Das Ansteuern der Ventile erfolgte bisher zeitgetaktet dahingehend, dass jedes Ventil eine definierte Zeit geöffnet war und damit versucht wurde zu gewährleisten, dass eine hinreichende Menge an Schmiermittel im Ringraum vorhanden war.

Es hat sich gezeigt, dass dieses System nur dann hinreichend funktioniert, wenn entsprechende gute Voruntersuchungen vorhanden sind und gleichzeitig im Wesentlichen kontinuierliche Bedingungen herrschen.

DE 197 49 771 C1 offenbart ein Verfahren, bei dem eine Rohrleitung zur Aufwältigung der Rohrleitung in eine bestehende Altrohrleitung eingebracht wird. Dabei wird das Altrohr über einen Aufwältigungskonus zerstört. DE 197 49 771 C1 beschäftigt sich mit der Frage, wie Schmiermittel in einen Bereich einzubringen ist, in dem sich die neue Rohrleitung befindet, so dass der Ringraum zwischen der neuen Rohrleitung und der alten Rohrleitung beziehungsweise dem umgebenden Gestein mit Schmiermittel aufzufüllen ist. Dabei werden die Ansätze druckkonstant eingebrachtes Schmiermittel beziehungsweise volumenstromkonstant eingebrachtes Schmiermittel angewendet. Druckkonstant eingebrachtes Schmiermittel wird dabei angewendet, wenn die alte Rohrleitung bestehen bleibt, beziehungsweise die Bohrlochwand so stabil ist, dass nicht mit Ausbrüchen zu rechnen ist. Ist dieses nicht gegeben, wird das Schmiermittel volumenstromkonstant eingebracht. Für den ersten Fall ist offenbart, dass, falls es zu einer Kavernenbildung in der Umgebung des Bohrlochs kommt, der Volumenstrom erhöht wird, um den Druck konstant zu halten, bis der maximale mögliche Volumenstrom erreicht wird. Anschließend soll die Vortriebsgeschwindigkeit verringert werden.

DE 103 56 696 B3 offenbart ein Verfahren zum grabenlosen Verlegen von Rohrleitungen unterhalb des Erdbodens von einem Startschacht aus mit einer Schildmaschine. Zwischen den einzuziehenden Rohren und der Bohrlochwandung ist ein Ringraum vorhanden, der mit einem Stütz- und Schmiermittel gefüllt ist. DE 103 56 696 B3 offenbart, dass im Bereich der Schildmaschine, des ersten Rohres oder der ersten Schmierstation eine kontinuierliche oder periodische Untersuchung der Beschaffenheit des Erdbodens durchgeführt und in Abhängigkeit von dem Ergebnis der Untersuchung das Erdreich im untersuchten Bereich durch eine Abdichtungs- und/oder Verfestigungsmedium abgedichtet oder verfestigt wird, oder die Zusammensetzung des Stütz- und Schmiermittels an die jeweilige Bodenbeschaffenheit eingestellt wird. Es ist ein Rohrbereich vorgesehen, der mit Absperrelementen versehen ist, durch die der Ringraum innerhalb eines bestimmten Bereiches geschlossen werden kann. An Injektionsleitungen sind Injektionsstutzen vorgesehen, die durch die Rohrleitung hindurch gehen und in den Ringraum münden. Die Injektionsleitungen werden mit zwei Zuführleitungen gespeist, die jeweils eine Steuereinheit aufweisen. Die eine Zuführleitung weist zusätzlich eine parallel geschaltete Mischeinrichtung auf, über die das Schmiermittel einstellbar ist. Weiterhin sind Messeinrichtungen vorgesehen, über die der Injektions- beziehungsweise Stützdruck im Ringraum ermittelt wird. DE 103 56 696 B3 offenbart somit eine Vorrichtung und ein Verfahren, mit dem es möglich ist, im Lockergestein Störungen abzudichten beziehungsweise die Schmiermittelflüssigkeit über den gesamten Ringraum an die Störung anzupassen, damit die Störung verschlossen bleibt.

Aufgabe der Erfindung ist es daher, in das vorgenannte Verfahren und das vorgenannte System derart zu verbessern, dass längere Verlegelängen möglich sind und gleichzeitig auf den Einsatz von Zwischen-Dehner-Stationen verzichtet werden kann.

Hinsichtlich des Verfahrens wird die erfindungsgemäße Aufgabe dadurch gelöst, dass die Bohrstrecke der Länge nach in Abschnitte eingeteilt wird, dass jedem Abschnitt ein Gestein zugewiesen wird, dass für jeden Abschnitt eine abzugebende Sollmenge Schmiermittel berechnet wird, dass in die Berechnung ein in Abschnitt vorgesehenes Ringraumvolumen einfließt, dass in die Berechnung ein Gesteinsfaktor einfließt, der sich aus dem Gestein des Abschnitts und der Aufnahmefähigkeit des Gesteins in Bezug auf das Schmiermittel ergibt.

Dadurch wird es möglich die abzugebenden Mengen an die tatsächlich herrschenden Begebenheiten anzupassen. Weiterhin wird es auf einfache Weise möglich, Gesteinsänderungen besser zu berücksichtigen. Darüber hinaus ist es möglich, die jeweils tatsächlich notwendige Menge im Abgabepunkt abzugeben.

Eine weitere Lehre der Erfindung sieht vor, dass entlang des Rohrstrangs wenigstens ein Schmiermittelabgabepunkt vorgesehen wird, über den eine zusätzliche Schmiermittelabgabe während des Bohrfortschritts in Bezug auf den jeweiligen Abschnitt definiert erfolgt.

Durch die definierte Abgabe in Bezug auf den jeweiligen Abschnitt entlang des Rohrstrangs ist es möglich, genauestens die notwendige Schmiermittelmenge im Ringraum bereit zu halten ohne eine Überfüllung zu befürchten.

Eine weitere Lehre der Erfindung sieht vor, die Abgabemenge eines Schmiermittelabgabepunktes in Bezug auf den jeweiligen Abschnitt berechnet wird, wobei in die Berechnung ein Gesteinsverlustfaktor, der sich aus dem Gestein des jeweiligen Abschnitts und den Verlust des in Abschnitt anstehenden Schmiermittels in das Gestein ergibt, einfließt. Hierdurch wird es ebenfalls ermöglicht in hinreichender Weise die Verluste des Ringraums ohne Überfüllung zu kompensieren.

Vorteilhaft ist weiterhin, dass die Abgabemenge eines Schmiermittelabgabepunktes in Bezug auf den jeweiligen Abschnitt berechnet wird, wobei in die Berechnung eine zurückgelegte Bohrfortschrittsstrecke, eine Bohrfortschrittsgeschwindigkeit und/oder eine Bohrzeit zum Erreichen des jeweiligen bei der Berechnung zugrunde liegenden Bohrfortschrittspunkts berücksichtigt wird, einfließt. Hierdurch wird es möglich, die abzugebenden Mengen in Bezug auf den tatsächlichen Bohrfortschritt einfließen zu lassen.

Eine weitere Lehre der Erfindung sieht vor, dass eine Hauptabgabestelle für das Schmiermittel im Bereich der Bohrmaschine, also beispielsweise an, bei oder hinter der Bohrmaschine, vorgesehen wird, die Abgabeventile aufweist, die schaltbar sind, und die bevorzugt mit wenigstens einer Versorgungsleitung mit einer Pumpe angesteuert werden.

Weiterhin ist vorteilhaft, dass wenigstens eine Nachfüllabgabestelle mit dem wenigstens ein Schmiermittelabgabepunkt entlang des Rohrstrangs vorgesehen wird, die Abgabeventile aufweist, die schaltbar sind, und die bevorzugt mit wenigstens einer Versorgungsleitung und einer Pumpe angesteuert werden.

Vorteilhaft ist dabei weiterhin, dass die Hauptabgabestelle und die Nachfüllabgabestelle entweder über eine oder über jeweils eine Leitung und Pumpe mit Schmiermittel versorgt werden. Durch das Vorsehen einer Hauptabgabestelle kann in definierter Menge die notwendige Schmiermittelabgabe zur Füllung des Ringraums in Abhängigkeit des Gesteins erfolgen. Gleiches gilt für das Vorsehen von Nachfüllabgabestellen, da hierdurch es möglich wird, die Schmiermittelmenge im Ringraum hinreichend konstant zu halten. Weiterhin wird es auf diese Weise möglich, mehrere Versorgungsleitungen und mehrere Pumpen vorzusehen, die als eine Einheit angesteuert werden.

Eine weitere Lehre der Erfindung sieht vor, dass es sich bei dem Schmiermittel um Bentonit handelt.

Vorteilhaft ist es weiterhin, dass in der Leitung und/oder an der Pumpe der Druck des Schmiermittels gemessen wird. Neben der Überwachung des von Bohrkopf oder Bohrschild gelösten Gesteins beispielsweise durch Abscheidung aus der Spülung ist dieses ein weiteres Indiz basierend auf dem eine Änderung im System feststellbar wird.

Eine weitere Lehre der Erfindung sieht vor, dass eine Steuerung vorgesehen wird, über die die Berechnung der abzugebenden Sollmenge des Schmiermittels erfolgt.

Weiterhin ist vorteilhaft, dass eine Steuerung vorgesehen wird, über die die Berechnung der zusätzlichen Schmiermittelabgabe erfolgt.

Besonders vorteilhaft ist dabei, dass die Einteilung der Bohrstrecke in Abschnitte, das Zuweisen des Gesteins, die Berechnung des Ringraumvolumens, die Eingabe der Gesteinsparameter, die Erfassung der abgegebenen Menge Schmiermittels, die Erfassung der an der Pumpe und/oder in der Leitung herrschenden Drücke des Schmiermittels, das Schalten der Abgabeventile, die Ausgabe der aktuellen Ist-Betriebszustände und/oder die Ausgabe der gewesenen Betriebszustände über oder mit der Steuerung erfolgt. Durch die Steuerung wird es möglich, die jeweiligen Parameter festzustellen, ein Soll-Ist-Vergleich durchzuführen und auch ein Monitoring durchzuführen, mit dem es möglich ist, insitu die tatsächlich herrschenden Bedingungen abzurufen und gleichzeitig in eine detaillierte Auswertung zu bekommen, wie die Bedingungen bisher waren, um beispielsweise Rückschlüsse für Änderungen in Bezug auf das Verfahrensablauf des Bohrens unter Anpassung der Parameter in Bezug auf die Steuerung vorzunehmen.

Eine weitere Lehre der Erfindung sieht vor, dass das Schalten der Ventile per Druckluft erfolgt.

Eine weitere Lehre der Erfindung sieht vor, dass die Schmiermittelabgabe priorisiert nach einem Abgabesollwert und/oder einer Differenz zwischen Abgabesollwert und Istabgabewert geschaltet werden. Besonders bevorzugt erfolgt das über das Schalten der Ventile priorisiert nach einem Abgabesollwert und/oder einer Differenz zwischen Abgabesollwert und Istabgabewert geschaltet werden. Dadurch wird eine möglichst gleichmäßige Verteilung des Schmiermittels im Ringraum erreicht.

Hinsichtlich des Systems wird die efindungsgemäße Aufgabe durch das Vorsehen einer Steuerung zur Durchführung des vorgenannten Verfahrens gelöst.

Nachfolgend wird die Erfindung anhang eines Ausführungsbeispiels in Verbindung mit einer Zeichnung näher erläutert. Dabei zeigen:
- Fig. 1: Eine schematische Ansicht des Bohrlochs mit Trassenplan und Abschnittseinteilung,
- Fig. 2: eine schematische Seitenansicht einer erfindungsgemäßen Nebenabgabenstelle,
- Fig. 3: eine schematische Ansicht einer erfindungsgemäßen Ventilstation, und
- Fig. 4: eine Schemaansicht einer erfindungsmäßen Anlagensteuerung.

Fig. 1 zeigt einen Trassenplan A einer Bohrung. Der Trassenplan A spiegelt das Gebirge 30 wieder und in welche Gesteinsart 32 das Gebirge 30 sich im jeweiligen Gebirgsabschnitt 31 aufteilt. Dabei wird festgelegt, ob es sich beispielsweise bei dem Gebirgsabschnitt um einen Abschnitt mit Sand 34, Kies 35 oder Ton 36 oder andere Gesteinsarten handelt. Parallel dazu wird ein Rohrfolgeplan B dargestellt, aus dem ersichtlich ist, dass bereits ein Bereich der Bohrstrecke E in Bohrrichtung D abgebohrt wurde. Der Trassenplan A weist des Weiteren eine Abschnittseinteilung C von Abschnitten 33 auf. Die Abschnittseinteilung C spiegelt die Verpressmengenverteilung F der jeweils dazugehörigen Verpressmenge 37 wieder. Das Bohrloch 17 wird mittels eines Bohrkopfs 10 erstellt, an dem eine Hauptabgabestelle 11 für die Schmiermittelabgabe, hier Bentonitspülung, angeschlossen ist. Nachfolgend sind Rohrabschnitte 12 angeordnet. In jeweils regelmäßigen Abständen werden Nebenabgabestellen 13 vorgesehen. Zusätzlich können Dehner-Stationen (nicht dargestellt) angeordnet werden. An der Hauptabgabestelle 11 und der Nebenabgabestelle 13 sind Ausläse 14 angeordnet, durch die das Schmiermittel 28 in einen Ringraum 15 zwischen Rohraußenseite 16 und Oberfläche 18 des Bohrlochs 17 eingebracht wird. In dem Ringraum 15 befindet sich das Schmiermittel 28 (hier Bentonitspülung).

Die Nebenabgabestelle 13, wie sie beispielsweise in Fig. 2 dargestellt ist, umfasst Ausläse 14, die mit Verteilleitungen 23 in eine Ventilstation 21 verbunden sind. Die Ventilstation 21 ist mit einer Zuleitung 26 mit der Hauptleitung 20 verbunden. Das Schmiermittel 28 wird mittels einer Pumpe 19 (siehe Fig. 4) durch die Hauptleitung 20 in die Zuleitung 26 gepumpt. In der Ventilstation 21 sind Ventile 24 angeordnet, die mit einer Steuerleitung 25 mit einer Steuerung 22 (Fig. 4) verbunden sind. Auch die Pumpen 19 sind über Steuerleitungen 25 mit der Steuerung verbunden. Dieses gilt ebenfalls für Drucksensoren 27 oder weitere Messsensoren (nicht dargestellt). Die Hauptabgabestelle 11 ist gleichartig aufgebaut.

Die Steuerung 22 ist mit einem Terminal 29 zum Ein- und Ausgeben verbunden. Auf dem Terminal 29 wird der Trassenplan A mit den Gebirgsabschnitten 31, der Rohrfolgeplan B mit den einzelnen Elementen des Bohrvortriebs sowie die Abschnittseinteilung C und die dazugehörige jeweilige Verpressmengenverteilung dargestellt. Durch die Zuweisung einer Gesteinsart 32 zu einem Gebirgsabschnitts 31 und daraus folgend der Zuweisung der Gesteinsart 32 zu einem Abschnitt 33 ist es möglich, die jeweilige Verpressmenge 37 in Abhängigkeit der Geometrie des Ringraums 15 und der Gesteinsart 32 zu berechnen. Dabei wird in dem Faktor, der sich aus der Gesteinsart ergibt, berücksichtigt, wie viel Schmiermittel 28 der einzelne Abschnitt 33 in Abhängigkeit der Gesteinsart 32 beispielsweise wegen Porenvolumen oder dergleichen aufnimmt. Gleichzeitig wird weiterhin berücksichtigt wie hoch der jeweilige Verlust an Schmiermittel 28 in einem einzelnen Abschnitt in Bezug auf die Zeit oder den Bohrfortschritt ist. Auf diese Weise lassen sich die jeweiligen Verpressmengen 37 pro Abschnitt 33, sowohl bei der Hauptverpressung als auch bei der Nebenverpressung, ermitteln. Auf dem Terminal 29 wird die Verpressmenge 37 in Bezug auf den Abschnitt 33 jeweils dargestellt. Dadurch ist es möglich, zu überwachen, wie groß die tatsächlich an einem bestimmten spezifischen Ventil 24 oder einem Abschnitt 33 abgegebene tatsächliche Schmiermittelmenge ist, wie groß sie tatsächlich sein soll und wie viel noch abgegeben werden muss. Weiterhin wird es möglich, zu überwachen, an welchem Ventil 24 der jeweiligen Nebenabgabestelle 13 Schmiermittel 28 verpresst wird. Gleiches gilt für die Schmiermittelabgabe an der Hauptabgabestelle 11.

Weiterhin wird es möglich, basierend auf der notwendigen Kraft der Krafteinleitungsvorrichtung wie beispielsweise einem Pressrahmen, einem Pipethruster oder den Dehner-Stationen und der tatsächlich bewegten Mantelfläche der Rohrleitung die jeweilige aktuelle Mantelreibung zu berechnen.

**Bezugszeichenliste**

| | | | |
|---|---|---|---|
| 10 | Bohrkopf | A | Trassenplan |
| 11 | Hauptabgabestelle | B | Rohrfolgeplan |
| 12 | Rohrabschnitt | C | Abschnittseinteilung |
| 13 | Nebenabgabestelle | D | Bohrrichtung |
| 14 | Auslas | E | Bohrstrecke |
| 15 | Ringraum | F | Verpressmengenverteilung |
| 16 | Rohraußenseite | | |
| 17 | Bohrloch | | |
| 18 | Oberfläche | | |
| 19 | Pumpe | | |
| 20 | Hauptleitung | | |
| 21 | Ventilstation | | |
| 22 | Steuerung | | |
| 23 | Verteilleitung | | |
| 24 | Ventil | | |
| 25 | Steuerleitung | | |
| 26 | Zuleitung | | |
| 27 | Drucksensor | | |
| 28 | Schmiermittel | | |
| 29 | Terminal | | |
| 30 | Gebirge | | |
| 31 | Gebirgsabschnitt | | |
| 32 | Gesteinsart | | |
| 33 | Abschnitt | | |
| 34 | Sand | | |
| 35 | Kies | | |
| 36 | Ton | | |
| 37 | Verpressmenge | | |

## Patentansprüche

1. Verfahren zum Durchführen einer Bohrung, bei dem eine Bohrvorrichtung von einem Startpunkt mit Krafteinleitung über einen Rohrstrang zu einen Zielpunkt entlang einer Bohrstrecke bewegt wird, wobei beim Bohren ein Ringraum (15) zwischen Gestein (30) und Rohrstrang entsteht, der mit einem Schmiermittel gefüllt ist, wobei das Schmiermittel (28) über wenigstens eine Schmiermittelleitung (20) mit Pumpe (19) dem Ringraum (15) zugeführt wird, **dadurch gekennzeichnet, dass** die Bohrstrecke (E) der Länge nach in Abschnitte (33) eingeteilt wird, dass jedem Abschnitt (33) ein Gestein (32) zugewiesen wird, dass für jeden Abschnitt (33) eine abzugebende Sollmenge Schmiermittel (28) berechnet wird, dass in die Berechnung ein im Abschnitt vorgesehenes Ringraumvolumen einfließt, dass in die Berechnung ein Gesteinsfaktor einfließt, der sich aus dem Gestein (32) des Abschnitts (33) und der Aufnahmefähigkeit des Gesteins (32) in Bezug auf das Schmiermittel (28) ergibt.

2. Verfahren nach Anspruch 1, **dadurch gekennzeichnet, dass** entlang des Rohrstrangs wenigstens ein Schmiermittelabgabepunkt (11, 13) vorgesehen wird, über den eine zusätzliche Schmiermittelabgabe während des Bohrfortschritts in Bezug auf den jeweiligen Abschnitt (33) definiert erfolgt.

3. Verfahren nach Anspruch 2, **dadurch gekennzeichnet, dass** die Abgabemenge eines Schmiermittelabgabepunktes (11, 13) in Bezug auf den jeweiligen Abschnitt (33) berechnet wird, wobei in die Berechnung ein Gesteinsverlustfaktor, der sich aus dem Gestein (32) des jeweiligen Abschnitts und den Verlust des in Abschnitt (33) anstehenden Schmiermittels (28) in das Gestein (30) ergibt, einfließt.

4. Verfahren nach Anspruch 2 oder 3, **dadurch gekennzeichnet, dass** die Abgabemenge eines Schmiermittelabgabepunktes (11, 13) in Bezug auf den jeweiligen Abschnitt (33) berechnet wird, wobei in die Berechnung eine zurückgelegte Bohrfortschrittsstrecke, eine Bohrfortschrittsgeschwindigkeit und/oder eine Bohrzeit zum Erreichen des jeweiligen bei der Berechnung zugrunde liegenden Bohrfortschrittspunkts einfließt.

5. Verfahren nach einem der Ansprüche 1 bis 4, **dadurch gekennzeichnet, dass** eine Hauptabgabestelle (11) für das Schmiermittel (28) im Bereich der Bohrmaschine (10) vorgesehen wird, die Abgabeventile (14, 24) aufweist, die schaltbar sind, und die bevorzugt mit wenigstens einer Versorgungsleitung (20) mit einer Pumpe (19) angesteuert werden.

6. Verfahren nach einem der Ansprüche 2 bis 5, **dadurch gekennzeichnet, dass** wenigstens eine Nachfüllabgabestelle (13) mit dem wenigstens ein Schmiermittelabgabepunkt entlang des Rohrstrangs vorgesehen wird, die Abgabeventile (14, 24) aufweist, die schaltbar sind, und die bevorzugt mit wenigstens einer Versorgungsleitung (20) und einer Pumpe (19) angesteuert werden.

7. Verfahren nach Anspruch 5 und 6, **dadurch gekennzeichnet, dass** die Hauptabgabestelle (11) und die Nachfüllabgabestelle (13) entweder über eine oder über jeweils eine Leitung (20) und Pumpe (19) mit Schmiermittel (28) versorgt werden, und/oder dass in der Leitung (20) und/oder an der Pumpe (19) der Druck des Schmiermittels gemessen wird.

8. Verfahren nach einem der Ansprüche 1 bis 7, **dadurch gekennzeichnet, dass** eine Steuerung (22) vorgesehen wird, über die die Berechnung der abzugebenden Sollmenge des Schmiermittels (28) erfolgt.

9. Verfahren nach einem der Ansprüche 3 bis 8, **dadurch gekennzeichnet, dass** eine Steuerung (22) vorgesehen wird, über die die Berechnung der zusätzlichen Schmiermittelabgabe erfolgt.

10. Verfahren nach Anspruch 8 oder 9, **dadurch gekennzeichnet, dass** die Einteilung der Bohrstrecke in Abschnitte (33), das Zuweisen des Gesteins (32), die Berechnung des Ringraumvolumens, die Eingabe der Gesteinsparameter, die Erfassung der abgegebenen Menge Schmiermittels (28), die Erfassung der an der Pumpe (19) und/oder in der Leitung (20) herrschenden Drücke des Schmiermittels (28), das Schalten der Abgabeventile (24), die Ausgabe der aktuellen Ist-Betriebszustände und/oder die Ausgabe der gewesenen Betriebszustände über oder mit der Steuerung (22) erfolgt.

11. Verfahren nach einem der Ansprüche 3 bis 8, **dadurch gekennzeichnet, dass** die Schmiermittelabgabe priorisiert nach einem Abgabesollwert und/oder einer Differenz zwischen Abgabesollwert und Istabgabewert geschaltet werden.

12. System zum Zuführen von Schmiermittel (28) in einem Ringraum (15) einer Bohrung zum Verlegen einer Rohrleitung mit einer Hauptabgabestelle (11) mit wenigstens einem schaltbaren Ventil (24), mit wenigstens einer Nachfüllabgabestelle (13), mit wenigstens einem Schmiermittelabgabepunkt (14), mit wenigstens einem schaltbaren Ventil (24), wobei wenigstens eine Leitung (20) und eine Pumpe (19) zum Transport des Schmiermittels (28) zu den Abgabestellen (11, 13) vorgesehen sind, **dadurch gekennzeichnet, dass** eine Steuerung (22) vorgesehen ist, die so ausgeführt ist, dass beim Erstellen einer Bohrung, bei dem eine Bohrvorrichtung (10) von einem Startpunkt mit Krafteinleitung über einen Rohrstrang zu einen Zielpunkt entlang einer Bohrstrecke bewegt wird, wobei beim Bohren ein Ringraum (15) zwischen Gestein und Rohrstrang entsteht, der Ringraum (15) mit einem Schmiermittel (28) gefüllt wird, wobei das Schmiermittel (28) über wenigstens eine Schmiermittelleitung (20) mit Pumpe (19) dem Ringraum (15) zugeführt wird, die Bohrstrecke der Länge nach in Abschnitte (33) eingeteilt wird, jedem Abschnitt (33) ein Gestein (32) zugewiesen wird, und für jeden Abschnitt (33) eine abzugebende Sollmenge Schmiermittel (28) berechnet wird, wobei in die Berechnung ein im Abschnitt (33) vorgesehenes Ringraumvolumen und ein Gesteinsfaktor, der sich aus dem Gestein (32) des Abschnitts (33) und der Aufnahmefähigkeit des Gesteins (32) in Bezug auf das Schmiermittel (28) ergibt, einfließen.

13. System nach Anspruch 12, **dadurch gekennzeichnet, dass** die Steuerung (22) so ausgeführt ist, dass ein Verfahren nach einem der Ansprüche 2 bis 11 ausführbar ist.

## Claims

1. Method for performing drilling in which a drilling device is moved from a starting point to a destination point along a drilling path, with force being introduced via a pipe string, wherein an annular space (15) between rock (30) and pipe string, which is filled with a lubricant, is created during drilling, wherein the lubricant (28) is supplied to the annular space (15) via at least one lubricant line (20) with a pump (19), **characterized in that** the drilling path (E) is subdivided lengthwise into sections (33), **in that** each section (33) is assigned a rock (32), **in that** a desired quantity of lubricant (28) to be dispensed is calculated for each section (33), **in that** an annular space volume provided in the section is incorporated into the calculation, and **in that** a rock factor, resulting from the rock (32) of the section (33) and the absorption capacity of the rock (32) with respect to the lubricant (28), is incorporated into the calculation.

2. Method according to Claim 1, **characterized in that** there is provided along the pipe string at least one lubricant dispensing point (11, 13) via which additional dispensing of lubricant results in a defined manner with respect to the respective section (33) during drilling advancement.

3. Method according to Claim 2, **characterized in that** the amount dispensed from a lubricant dispensing point (11, 13) is calculated with respect to the respective section (33), wherein a rock loss factor, resulting from the rock (32) of the respective section and the loss into the rock (30) of the lubricant (28) present in section (33), is incorporated into the calculation.

4. Method according to Claim 2 or 3, **characterized in that** the amount dispensed from a lubricant dispensing point (11, 13) is calculated with respect to the respective section (33), wherein a covered drilling advancement distance, a drilling advancement speed and/or a drilling time to reach the respective drilling advancement point on which the calculation is based is incorporated into the calculation.

5. Method according to one of Claims 1 to 4, **characterized in that** a main dispensing point (11) for the lubricant (28) is provided in the region of the drilling machine (10) and has dispensing valves (14, 24) which are switchable and which are preferably activated with at least one supply line (20) with a pump (19).

6. Method according to one of Claims 2 to 5, **characterized in that** at least one replenishing dispensing point (13) with the at least one lubricant dispensing point is provided along the pipe string and has dispensing valves (14, 24) which are switchable and which are preferably activated with at least one supply line (20) and a pump (19).

7. Method according to Claims 5 and 6, **characterized in that** the main dispensing point (11) and the replenishing dispensing point (13) are supplied with lubricant (28) either by a or via in each case a line (20) and pump (19), and/or **in that** the pressure of the lubricant is measured in the line (20) and/or at the pump (19).

8. Method according to one of Claims 1 to 7, **characterized in that** a control (22) is provided via which the desired amount of the lubricant (28) to be dispensed is calculated.

9. Method according to one of Claims 3 to 8, **characterized in that** a control (22) is provided via which the additional dispensing of lubricant is calculated.

10. Method according to Claim 8 or 9, **characterized in that** the subdivision of the drilling path into sections (33), the assignment of the rock (32), the calculation of the annular space volume, the influence of the rock parameters, the determination of the amount of lubricant (28) dispensed, the determination of the pressures of the lubricant (28) that prevail at the pump (19) and/or in the line (20), the switching of the dispensing valves (24), the output of the current actual operating states and/or the output of the former operating states are or is carried out via or with the control (22).

11. Method according to one of Claims 3 to 8, **characterized in that** the dispensing of lubricant is switched in a prioritized manner according to a desired dispensing value and/or a difference between desired dispensing value and actual dispensing value.

12. System for supplying lubricant (28) in an annular space (15) of a bore for laying a pipe line with a main dispensing point (11) with at least one switchable valve (24), with at least one replenishing dispensing point (13), with at least one lubricant dispensing point (14), with at least one switchable valve (24), wherein at least one line (20) and a pump (19) are provided to transport the lubricant (28) to the dispensing points (11, 13), **characterized in that** a control (22) is provided which is embodied such that when creating a bore in which a drilling device (10) is moved from a starting point to a destination point along a drilling path, with force being introduced via a pipe string, wherein an annular space (15) between rock and pipe spring is created during drilling, the annular space (15) is filled with a lubricant (28), wherein the lubricant (28) is supplied to the annular space (15) via at least one lubricant line (20) with a pump (19), the drilling path is subdivided lengthwise into sections (33), each section (33) is assigned a rock (32), and a desired quantity of lubricant (28) to be dispensed is calculated for each section (33), wherein an annular space volume provided in the section (33) and a rock factor, resulting from the rock (32) of the section (33) and the absorption capacity of the rock (32) with respect to the lubricant (28), are incorporated into the calculation.

13. System according to Claim 12, **characterized in that** the control (22) is embodied such that a method according to one of Claims 2 to 11 can be implemented.

## Revendications

1. Procédé pour réaliser un forage, dans lequel un dispositif de forage est déplacé d'un point de départ, avec introduction de force, par le biais d'un tubage jusqu'à un point cible le long d'une section de forage, un espace annulaire (15) étant produit entre la roche (30) et le tubage lors du forage, lequel est rempli de lubrifiant, le lubrifiant (28) étant acheminé à l'espace annulaire (15) par le biais d'au moins une conduite de lubrifiant (20) avec la pompe (19), **caractérisé en ce que** la section de forage (E) est divisée sur sa longueur en portions (33), **en ce qu'**une roche (32) est assignée à chaque portion (33), **en ce que** pour chaque portion (33), une quantité de consigne de lubrifiant (28) à délivrer est calculée, **en ce qu'**un volume d'espace annulaire prévu dans la portion influe sur le calcul, **en ce qu'**un facteur de roche, qui dépend de la roche (32) de la portion (33) et de la capacité de réception de la roche (32) par rapport au lubrifiant (28), influe sur le calcul.

2. Procédé selon la revendication 1, **caractérisé en ce que** le long du tubage est prévu au moins un point de distribution de lubrifiant (11, 13) par le biais duquel une distribution supplémentaire de lubrifiant a lieu de manière définie pendant la progression du forage par rapport à la portion respective (33).

3. Procédé selon la revendication 2, **caractérisé en ce que** la quantité délivrée d'un point de distribution de lubrifiant (11, 13) est calculée par rapport à la portion respective (33), un facteur de perte dans la roche, qui dépend de la roche (32) de la portion respective et de la perte de lubrifiant (28) dans la roche (30) se produisant dans la portion (33), influant sur le calcul.

4. Procédé selon la revendication 2 ou 3, **caractérisé en ce que** la quantité délivrée d'un point de distribution de lubrifiant (11, 13) est calculée par rapport à la portion respective (33), une distance de progression du forage parcourue, une vitesse de progression du forage et/ou un temps de forage pour atteindre le point de progression du forage respectivement à la base du calcul, influant sur le calcul.

5. Procédé selon l'une quelconque des revendications 1 à 4, **caractérisé en ce qu'**un point de distribution principal (11) pour le lubrifiant (28) est prévu dans la région de la machine de forage (10), qui présente des soupapes de distribution (14, 24), qui peuvent être commutées et qui sont de préférence commandées avec au moins une conduite d'alimentation (20) avec une pompe (19).

6. Procédé selon l'une quelconque des revendications 2 à 5, **caractérisé en ce qu'**au moins un point de distribution de remplissage (13) est prévu avec l'au moins un point de distribution de lubrifiant le long du tubage, lequel présente des soupapes de distribution (14, 24) qui peuvent être commutées et qui sont de préférence commandées avec au moins une conduite d'alimentation (20) et une pompe (19).

7. Procédé selon les revendications 5 et 6, **caractérisé en ce que** le point de distribution principal (11) et le point de distribution de remplissage (13) sont alimentés en lubrifiant (28) soit par le biais d'une soit respectivement par le biais d'une conduite (20) et d'une pompe (19), et/ou **en ce que** la pression du lubrifiant est mesurée dans la conduite (20) et/ou au niveau de la pompe (19).

8. Procédé selon l'une quelconque des revendications 1 à 7, **caractérisé en ce qu'**il est prévu une commande (22) par le biais de laquelle s'effectue le calcul de la quantité de consigne de lubrifiant (28) à délivrer.

9. Procédé selon l'une quelconque des revendications 3 à 8, **caractérisé en ce qu'**il est prévu une commande (22) par le biais de laquelle s'effectue le calcul de la distribution supplémentaire de lubrifiant.

10. Procédé selon la revendication 8 ou 9, **caractérisé en ce que** la division de la section de forage en portions (33), l'assignation de la roche (32), le calcul du volume d'espace annulaire, l'entrée des paramètres de la roche, la détection de la quantité délivrée de lubrifiant (28), la détection des pressions de lubrifiant (28) existant au niveau de la pompe (19) et/ou dans la conduite (20), la commutation des soupapes de distribution (24), l'émission des états de fonctionnement réels actuels et/ou l'émission des états de fonctionnement passés s'effectuent par le biais de ou avec la commande (22).

11. Procédé selon l'une quelconque des revendications 3 à 8, **caractérisé en ce que** la distribution de lubrifiant est commutée de manière prioritaire en fonction d'une valeur de consigne de distribution et/ou d'une différence entre la valeur de consigne de distribution et la valeur réelle de distribution.

12. Système pour acheminer du lubrifiant (28) dans un espace annulaire (15) d'un forage pour poser une conduite tubulaire avec un point de distribution principal (11) avec au moins une soupape commutable (24), avec au moins un point de distribution de remplissage (13), avec au moins un point de distribution de lubrifiant (14), avec au moins une soupape commutable (24), au moins une conduite (20) et une pompe (19) pour le transport du lubrifiant (28) aux points de distribution (11, 13) étant prévues, **caractérisé en ce qu'**il est prévu une commande (22) qui est réalisée de telle sorte que lors de la réalisation d'un forage, dans lequel un dispositif de forage (10) est déplacé d'un point de départ, avec introduction de force, par le biais d'un tubage jusqu'à un point cible le long d'une section de forage, un espace annulaire (15) étant produit entre la roche et le tubage lors du forage, l'espace annulaire (15) étant rempli de lubrifiant (28), le lubrifiant (28) étant acheminé à l'espace annulaire (15) par le biais d'au moins une conduite de lubrifiant (20) avec la pompe (19), la section de forage étant divisée sur sa longueur en portions (33), une roche (32) étant assignée à chaque portion (33), et pour chaque portion (33), une quantité de consigne de lubrifiant (28) à délivrer étant calculée, un volume d'espace annulaire prévu dans la portion (33) influant sur le calcul, et un facteur de roche, qui dépend de la roche (32) de la portion (33) et de la capacité de réception de la roche (32) par rapport au lubrifiant (28), influant sur le calcul.

13. Système selon la revendication 12, **caractérisé en ce que** la commande (22) est réalisée de telle sorte qu'un procédé selon l'une quelconque des revendications 2 à 11 puisse être mis en oeuvre.
